# EUROPÄISCHE PATENTANMELDUNG

(11) **EP 0 126 725 A1**
(43) Veröffentlichungstag der Anmeldung: **28.11.1984**
(21) Anmeldenummer: 84890045.2
(22) Anmeldetag: 12.03.1984
(51) Int. Cl.: E21D 9/10

(54) **Teilschnittschrämmaschine**

(30) Priorität: 23.03.1983 AT 1031/83
(71) Anmelder: VOEST-ALPINE Aktiengesellschaft, A-1011 Wien (AT)
(72) Erfinder: Altgajer, Gerald, A-8740 Zeltweg (AT); Smolniker, Alfons, Dipl.-Ing., A-8740 Zeltweg (AT); Maier, Hermann, A-8707 Leoben (AT); Ebner, Bernhard, A-8720 Knittelfeld (AT)
(74) Vertreter: Haffner, Thomas M., Dr.

(57) **Zusammenfassung**

Die Laderampe (2) einer Teilschnittschrämmaschine weist wenigstens einen seitlichen Ausleger (6) auf, welcher relativ zur Laderampe (2) um eine vertikale Achse (7) in horizontaler Richtung schwenkbar ist und einen von einer Förderschnecke (12) gebildeten Stetigförderer aufweist. Die Verschwenkung des Auslegers (6) erfolgt durch Betätigung einer hydraulischen Strebe (8). Der Antriebsmotor (11) für die Förderschnecke (12) ist am ausladenden Ende des Auslegers (6) angeordnet.

## Beschreibung

Die Erfindung bezieht sich auf eine Teilschnittschrämmaschine mit einer Laderampe für das geschrämte Haufwerk und einem allseits schwenkbaren Schrämarm. Bei solchen Teilschnittschrämmaschinen ist der Schrämarm über die Breite der Schrämmaschine hinaus schwenkbar. Das Haufwerk, das im Bereich der Breite der Laderampe geschrämt wird, wird von der Laderampe aufgenommen und durch einen von der Laderampe ausgehenden Stetigförderer weggefördert, wobei sogenannte Hummerscheren auf der Laderampe vorgesehen sind, welche das Haufwerk zu diesem Stetigförderer fördern. Wenn nun die Laderampe so breit ausgebildet wird, daß sie die Schrämmaschine seitlich überragt, so behindert dies die Manövrierfähigkeit der Schrämmaschine. Ist aber die Breite der Laderampe auf die Breite der Schrämmaschine beschränkt, so wird das seitlich geschrämte Haufwerk nicht aufgenommen und behindert die Arbeit der Schrämmaschine.

Aufgabe der Erfindung ist es, das gesamte geschrämte Haufwerk zumindest zum größten Teil abzufördern. Zur Erfüllung dieser Aufgabe besteht die Erfindung im wesentlichen darin, daß zumindest zu einer Seite der Schrämmaschine an die Laderampe oder an den Rahmen der Schrämmaschine ein zumindest in horizontaler Richtung schwenkbarer Ausleger angelenkt ist, welcher mit einem Stetigförderer ausgestattet ist. Auf diese Weise wird ermöglicht, die Laderampe so schmal auszubilden, daß die Manövrierfähigkeit der Schrämmaschine nicht beeinträchtigt ist, und trotzdem das geschrämte Haufwerk zumindest zum größten Teil abzufördern. Durch den Stetigförderer des schwenkbaren Auslegers wird auch das seitlich der Schrämmaschine in den ausladenden Stellungen des Schrämarmes geschrämte Haufwerk der Laderampe zugeführt und über die Laderampe abgefördert.

Vorzugsweise ist gemäß der Erfindung ein Antrieb für die Verschwenkung des Auslegers in horizontaler Richtung vorgesehen, so daß dieser Ausleger in verschiedene ausladende Stellungen gebracht werden kann. Es kann auch durch diesen Schwenkantrieb der Ausleger so bewegt werden, daß er beim Schwenken nach vorne das Haufwerk vor sich her zur Laderampe schiebt. Der Schwenkantrieb ist vorzugsweise gemäß der Erfindung von wenigstens einer an der Laderampe oder am Rahmen der Schrämmaschine und am Ausleger angelenkten hydraulisch verlängerbaren Strebe gebildet. Vorzugsweise ist gemäß der Erfindung der Ausleger auch um eine ungefähr horizontale Achse in Höhenrichtung schwenkbar und auf der Sohle abgestützt. Die Schwenkbarkeit in Höhenrichtung ermöglicht auch, den Ausleger bei Nichtverwendung hochzuklappen. Zweckmäßig ist der Ausleger gemäß der Erfindung um etwa 90° horizontal schwenkbar. Der Antriebsmotor für den Stetigförderer kann an der Laderampe oder am Fahrzeugrahmen angeordnet sein. In diesem Falle bietet jedoch die Kraftübertragung wegen der schwenkbaren Anlenkung des Auslegers beträchtliche konstruktive Schwierigkeiten. Gemäß der Erfindung ist daher vorzugsweise der beispielsweise von einem hydraulischen Motor gebildete Antriebsmotor für den Stetigförderer am ausladenden Ende des Auslegers angeordnet.

Gemäß einer bevorzugten Ausführungsform der Erfindung ist der Stetigförderer von einer Förderschnecke gebildet. Hiebei kann gemäB der Erfindung der Ausleger ein Gehäuse aufweisen, in welchem die Förderschnecke geführt ist und welches, auf die Fahrtrichtung der Schrämmaschine bezogen, an der Hinterseite zumindest über die Achse der Schnecke hochgezogen ist, die Vorderseite der Schnecke zumindest teilweise freiläßt und an der Vorderseite eine Schneidlippe aufweist. Durch diese Schneidlippe wird das Haufwerk vom Boden aufgenommen und der Förderschnecke zugeführt, von welcher es dann erfaßt und zur Laderampe gefördert wird. Es kann aber auch der Stetigförderer von einem am Ausleger angeordneten Kettenförderer gebildet sein, welcher gleichfalls das Haufwerk der Laderampe zuführt.

Gemäß der Erfindung kann die Anordnung so getroffen sein, daß der Ausleger im Bereich des vorderen Endes der Laderampe seitlich an derselben angelenkt ist und daß die Laderampe im Bereich des Auslegers nach der Seite zu abfallende Schrägflächen aufweist. In diesem Falle wird das vom Stetigförderer des Auslegers ergriffene Haufwerk der Laderampe von der Seite her zugeführt und gelangt über die Schrägflächen in den Bereich der Hummerscheren, von welchen es dem Stetigförderer der Schrämmaschine zugeführt wird. Es kann aber auch der Ausleger an der Laderampe oder am Fahrzeugrahmen vor der Schneidlippe der Laderampe angeordnet sein. In diesem Fall fördert der Stetigförderer des Auslegers das Haufwerk in Fahrtrichtung der Schrämmaschine vor die Laderampe, so daß das Haufwerk durch die Schneidlippe der Laderampe aufgenommen werden kann.

Der Ausleger kann einfach auf der Sohle aufliegen, so daß der Stetigförderer des Auslegers das seitlich der Laderampe liegende Haufwerk erfaßt. Es kann aber auch gemäß der Erfindung am ausladenden Ende des Auslegers ein Abstützorgan, beispielsweise eine Gleitkufe oder ein Rad, für die Abstützung des Auslegers auf der Sohle angeordnet sein.

In Sonderfällen kann es genügen, einen schwenkbaren Ausleger zu einer Seite der Schrämmaschine anzuordnen. Der Schwenkbereich des Schrämarmes reicht aber üblicherweise zu beiden Seiten über die Breite der Laderampe hinaus und es wird daher im Regelfall zu beiden Seiten der Schrämmaschine ein Ausleger angeordnet. Bei Nichtverwendung können die Ausleger durch Horizontalverschwenkung nach hinten an die Schrämmaschine angelenkt werden, so daß sie die Manövrierfähigkeit der Schrämmaschine nicht beeinträchtigen.

In der Zeichnung ist die Erfindung an Hand eines Ausführungsbeispieles schematisch erläutert.
Fig. 1 zeigt eine Draufsicht auf die Schrämmaschine, wobei nur eine Seite der Schrämmaschine dargestellt ist. Die linke Seite der Schrämmaschine ist spiegelgleich ausgebildet.
Fig. 2 zeigt ein Detail, Fig. 3 zeigt einen Schnitt nach Linie III-III durch den Ausleger und die Förderschnecke.

1 stellt das Raupenfahrwerk der Schrämmaschine dar. 2 ist die Laderampe, deren Schneidlippe mit 3 bezeichnet ist. 4 sind die Hummerscheren, welche das auf die Laderampe 2 gelangte Haufwerk dem Stetigförderer 5 der Schrämmaschine zubringen.

An der Laderampe 2 sind an beiden Seiten der Schrämmaschine Ausleger 6 angelenkt, welche um eine vertikale Achse 7 in horizontaler Richtung schwenkbar sind. Der Schwenkantrieb eines solchen Auslegers wird von einer hydraulisch verlängerbaren Strebe 8 gebildet, welche bei 9 an der Laderampe 2 und bei 10 an dem Ausleger 6 angelenkt ist. In der Zeichnung ist der Ausleger 6 in der an die Schrämmaschine angelenkten Außerbetriebsstellung dargestellt. In der strichliert angedeuteten Stellung 6' befindet sich der Ausleger in einer Betriebsstellung, wobei die hydraulische Strebe 8 in die Stellung 8' gelangt. Der Ausleger kann auch über die strichliert dargestellte Stellung hinaus verschwenkt werden. 11 ist ein hydraulischer Antriebsmotor für die Welle der Förderschnecke 12. In der Betriebsstellung gelangt dieser Antriebsmotor in die Stellung 11'.

In Fig. ? ist die Anlenkstelle, mittels welcher der Ausleger 6 an die Laderampe 2 angelenkt ist, in größerem Maßstab dargestellt. Der Ausleger 6 ist um die vertikale Achse 13 in horizontaler Richtung verschwenkbar und um eine horizontale Achse 14 in vertikaler Richtung verschwenkbar. Mittels einer Lasche 15 ist der Ausleger 6 mit der horizontalen Schwenkachse 14 verbunden.

Fig. 3 zeigt einen Schnitt durch den Ausleger nach Linie III-III der Fig. 1. 12 ist die Schnecke und 16 die Welle der Schnecke, welche vom Motor 11 angetrieben wird. 17 ist ein Blechgehäuse, welches den Rahmen des Auslegers 6 bildet. Die Fahrtrichtung der Schrämmaschine ist durch den Pfeil 18 angedeutet. An der Vorderseite ist die Förderschnecke 12 frei und an der Hinterseite ist sie durch das Gehäuse 17 abgedeckt. Das Gehäuse 17 weist an der Vorderseite eine Schneidlippe 19 auf, durch welche das auf der Sohle liegende Haufwerk in den Bereich der Förderschnecke 12 gebracht und von dieser zur Laderampe 2 gefördert wird.

Im vorderen Bereich weist die Laderampe 2 eine Schrägfläche 20 auf, über welche das von der Förderschnecke 12 geförderte Haufwerk auf die Laderampe 2 geschoben wird.

## Patentansprüche

1. Teilschnittschrämmaschine mit einer Laderampe (2) für das geschrämte Haufwerk und einem allseits schwenkbaren Schrämarm, dadurch gekennzeichnet, daß zumindest zu einer Seite der Schrämmaschine an die Laderampe (2) oder an den Rahmen der Schrämmaschine ein zumindest in horizontaler Richtung schwenkbarer Ausleger (6) angelenkt ist, welcher mit einem Stetigförderer ausgestattet ist.

2. Teilschnittschrämmaschine nach Anspruch 1, dadurch gekennzeichnet, daß ein Antrieb für die Verschwenkung des Auslegers (6) in horizontaler Richtung vorgesehen ist.

3. Teilschnittschrämmaschine nach Anspruch 2, dadurch gekennzeichnet, daß der Schwenkantrieb von wenigstens einer an der Laderampe (2) oder am Rahmen der Schrämmaschine und am Ausleger (6) angelenkten hydraulisch verlängerbaren Strebe (8) gebildet ist.

4. Teilschnittschrämmaschine nach Anspruch 1, 2 oder 3, dadurch gekennzeichnet, daß der Ausleger (6) auch um eine ungefähr horizontale Achse (14) in Höhenrichtung schwenkbar ist und auf der Sohle abgestützt ist.

5. Teilschnittschrämmaschine nach einem der Ansprüche 1 bis 4, dadurch gekennzeichnet, daß der Ausleger (6) um etwa 90° horizontal schwenkbar ist.

6. Teilschnittschrämmaschine nach einem der Ansprüche 1 bis 5, dadurch gekennzeichnet, daß der beispielsweise von einem hydraulischen Motor gebildete Antriebsmotor (11) für den Stetigförderer am ausladenden Ende des Auslegers (6) angeordnet ist.

7. Teilschnittschrämmaschine nach einem der Ansprüche 1 bis 6, dadurch gekennzeichnet, daß der Stetigförderer von einer Förderschnecke (12) gebildet ist.

8. Teilschnittschrämmaschine nach einem der Ansprüche 1 bis 7, dadurch gekennzeichnet, daß der Ausleger (6) ein Gehäuse (17) aufweist, in welchem die Förderschnecke (12) geführt ist und welches, auf die Fahrtrichtung (18) der Schrämmaschine bezogen, an der Hinterseite zumindest über die Achse der Schnecke hochgezogen ist, die Vorderseite der Schnecke zumindest teilweise freiläßt und an der Vorderseite eine Schneidlippe aufweist.

9. Teilschnittschrämmaschine nach einem der Ansprüche 1 bis 8, dadurch gekennzeichnet, daß der Ausleger (6) im Bereich des vorderen Endes der Laderampe (2) seitlich an derselben angelenkt ist und daß die Laderampe (2) im Bereich des Auslegers (6) nach der Seite zu abfallende Schrägflächen (20) aufweist.

10. Teilschnittschrämmaschine nach einem der Ansprüche 1 bis 8, dadurch gekennzeichnet, daß der Ausleger (6) an der Laderampe oder am Fahrzeugrahmen vor der Schneidlippe (3) der Laderampe (2) angeordnet ist.

11. Teilschnittschrämmaschine nach einem der Ansprüche 1 bis 10, dadurch gekennzeichnet, daß der Stetigförderer von einem Kettenförderer gebildet ist.

12. Teilschnittschrämmaschine nach einem der Ansprüche 1 bis 11, dadurch gekennzeichnet, daß am ausladenden Ende des Auslegers (6) ein Abstützorgan, beispielsweise eine Gleitkufe oder ein Rad, für die Abstützung des Auslegers (6) auf der Sohle angeordnet ist.
